# EUROPÄISCHE PATENTSCHRIFT

(11) **EP 0 429 035 B1**
(45) Veröffentlichungstag und Bekanntmachung des Hinweises auf die Patenterteilung: **12.05.1993**
(21) Anmeldenummer: 90122067.3
(22) Anmeldetag: 19.11.1990
(51) Int. Cl.: B26B 3/02

(54) **Messer mit Kropf als Sinterteil**
Knife with sintered bolster
Couteau à mitre en matériau sintré

(30) Priorität: 23.11.1989 DE 8913822 U; 29.10.1990 DE 9014912 U
(43) Veröffentlichungstag der Anmeldung: 29.05.1991
(73) Patentinhaber: J.A. HENCKELS ZWILLINGSWERK AKTIENGESELLSCHAFT, D-42657 Solingen (DE)
(72) Erfinder: Wordtmann, Jürgen E., W-5650 Solingen 1 (DE); Gräfe, Horst, W-5600 Wuppertal 2 (DE)
(74) Vertreter: Rieder, Hans-Joachim, Dr.

(56) Entgegenhaltungen:
- FR-A- 392 047
- FR-A- 694 520
- FR-A- 727 607
- FR-A- 2 314 115
- JP-B-54 028 823

## Beschreibung

Die Erfindung betrifft ein aus Blatt, Kropf und Erl bestehendes Messer, bei welchem Erl und Blatt an gegenüberliegenden Planflächen des Kropfes angeschweißt sind und aus Stahl bestehen.

Ein derartiges Messer ist aus der US-A 689 049 oder der FR-A 694 520 bekannt. Beide Schriften beschreiben ein Messer, bei welchem Blatt, Kropf und Erl getrennt voneinander, unter Umständen auch aus unterschiedlichem Material, geschmiedet werden und dann zusammengeschweißt werden. Gegenüber der klassischen Herstellungsweise - Schmieden von Klinge, bestehend aus Blatt, Erl und Kropf in einem Stück - reduziert diese Lösung erheblich die Herstellungskosten. Die drei Bestandteile weisen in ihrer Querschnittsfläche erhebliche Unterschiede auf, so daß bei der klassischen Herstellungsweise die größte Querschnittsfläche für die Wahl des Rohlings maßgeblich ist und das Formen der querschnittsgeringeren Bereiche sehr aufwendig ist. Außerdem müssen wegen der verfahrensbedingten unpräzisen Fertigung der einzelnen Bestandteile nach dem Zusammenschweißen noch erhebliche Nacharbeiten erfolgen. Gerade beim Kropf sind Nacharbeiten, wie Polieren oder ähnliches, wegen der oft komplizierten Formgebung sehr aufwendig.

Aufgabe der Erfindung ist es daher, ein gattungsgemäßes Messer so auszugestalten, daß bei gleichem Gebrauchswert die Herstellung erheblich vereinfacht wird.

Gelöst ist diese Aufgabe durch die kennzeichnenden Merkmale des Ansprüches 1. Die Unteransprüche beschreiben vorteilhafte Weiterbildungen.

Zufolge solcher Ausgestaltung ist ein Messer gegeben, bei dem aufgrund der präzisen Fertigung des als Sinterteil ausgebildeten Kropfes letzterer auch ohne Nacharbeiten eine sehr hohe Oberflächenqualität aufweist. Auch das Paßvermögen von später anzubringenden Kunststoffgriffen zum Sinterteil ist so gut, daß auch dort keine - wie bei an Schmiedeteilen sonst unvermeidbaren - Nacharbeiten mehr notwendig sind.

Weiterhin wird das Verschweißen mit Erl und Klinge aufgrund der durch die hohe Formpräzision gewährleisteten besseren Justierung erheblich vereinfacht.

Beim Verschweißen von Material geringer Härte mit Material höherer Härte bietet die Verwendung eines Sinterteils besondere Vorteile. Die Funktion des Kropfes als Bindeglied zwischen Erl und dem aus gehärtetem Stahl bestehenden Blatt wird hier vorteilhaft ausgenutzt. Beim Aneinanderschweißen von Blatt und Kropf tritt aufgrund des hohen Druckes und der Erwärmung beim Abbrennstumpfschweißen am Sinterteil im Bereich der Schweißstelle eine Verdichtung auf. Hieraus resultiert eine Härtezunahme im Sinterteil über einige Millimeter. Der Härteverlauf in der gesamten Klinge ändert sich an der Übergangsstelle Kropf/Klinge nicht sprungartig, sondern kontinuierlich.

Weitere Einzelheiten sind nachstehend anhand eines zeichnerisch veranschaulichten Ausführungsbeispiel der Erfindung erläutert. Es zeigt:
- Fig. 1: die Messerklinge in Seitenansicht,
- Fig. 2: die durch schweißtechnisches Verbindungen zur Messerklinge gemäß Fig. 1 führenden Einzeltei le, nämlich Blatt, Kropf und Erl, ebenfalls in Seitenansicht,
- Fig. 3: den Schnitt gemäß Linie III-III in Fig. 1,
- Fig. 4: Kropf in perspektivischer Wiedergabe,
- Fig. 5: Erl in perspektivischer Wiedergabe und
- Fig. 6: Härteverlaufsmessung an Kochmessern mit Sinterkropf (Mittelwert von 5 Messungen).

Die Messerklinge, hier die eines Kochmessers, besteht aus dem Blatt 1, dem Kropf 2 und dem Erl 3. Blatt, Kropf und Erl sind jeweils als miteinander verschweißte Einzelteile ausgebildet, wobei der Kropf aus einem Sinterteil besteht.

Während das Blatt 1 und der Erl 3 relativ flach gestaltet, also beispielsweise aus einem Streifen ausgestanzt sind, weist der Kropf 2 eine das Mehrfache der Blattdikke besitzende Materialanhäufung auf. Die Dicke des Kropfes verjüngt sich in Richtung des Abschnittes 5 hin über eine konkave Auskehlung 6. Das Profil dieses Abschnittes 5 entspricht dem des Blattes 1 und formt so eine plane Klingenansatzfläche 5'. In Richtung der Messerwatte 1' hin verjüngt sich der Ansatz 5 des Kropfes 2 keilförmig.

Bezüglich der Symmetrieebene des Blatte 1 ist auch der Kropf symmetrisch gestaltet, wobei der Kropf sich in Richtung Erlbefestigungsfläche 5'' über die besagte konkave Auskehlung 6 auf ein Mehrfaches der Blattstärke zur planen Erlansatzfläche 5'' hin verdickt.

Die plane Stirnfläche 1' des Blattes 1 und die Blattansatzfläche 5' des Ansatzes 5 des Kropfes 2 stoßen beim Verschweißen von Blatt und Kropf aufeinander. Beide Teile sind mittels Abbrennstumpfschweißen miteinander verbunden. Der Erl 3 ist mit seiner Stirnfläche 3' senkrecht auf der planen Erlansatzfläche 5'' des Kropfes stoßend mittels Schmelzschweißen mit dem Kropf verbunden.

Der Härteverlauf des Materials einer so gebildeten Klinge ist in Fig. 6 aufgetragen. Während das Blatt aus gehärtetem Material besteht, sind Kropf und Erl aus weicherem Material. An der Schweißstelle A, wo Blatt und Kropf miteinander verbunden sind, weist das Sintermaterial des Kropfes im Bereich einiger Millimeter eine höhere Härte auf. Ursache für diese Härtezunahme ist das verwendete Abbrennstumpfschweißverfahren . Das Sintermaterial wird wegen des bei diesem Verfahren ausgeübten Druckes und der Erhitzung im Bereich der Schweißstelle verdichtet. In diesem Bereich steigt die Härte vom Kropf hin zum Blatt kontinuierlich an. Kropf und Erl weisen an der schmelzgeschweißte Verbindung B eine leichte Zunahme der Härte auf, wobei der Erl in einem größeren Bereich aufgehärtet ist als der Kropf. Wegen der hohen Paßgenauigkeit von gesintertem Kropf und Heftkörper ist ein Nacharbeiten des Kropfes nicht erforderlich. Nur die Verbindung zwischen Kropf und Blatt an der Schweißnaht A erfordert ein Nacharbeiten.

Die in der vorstehenden Beschreibung, der Zeichnung und den Ansprüchen offenbarten Merkmale der Erfindung können sowohl einzeln als auch in beliebiger Kombination für die Verwirklichung der Erfindung von Bedeutung sein. Alle offenbarten Merkmale sind erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen.

## Patentansprüche

1. Aus Blatt (1), Kropf (2) und Erl (3) bestehendes Messer, bei welchem Erl und Blatt an gegenüberliegenden Planflächen des Kropfes angeschweißt sind und aus Stahl bestehen,
**gekennzeichnet**
durch einen Sinter-Stahl-Kropf (2), der eine etwa gleiche Härte aufweist wie das Material des Erls (3), und welche Härte geringer ist als die des Blattmateriales, wobei dieser Kropf einen kontinuierlichen Härteverlauf im Übergangsbereich zwischen Kropf (2) und Blatt (1) aufweist, und wobei die Schweißverbindungsstelle zwischen Blatt und Kropf eine Abbrennstumpfschweißverbindung ist.

## Claims

1. Knife consisting of blade (1), bolster (2) and tang (3), in which tang and blade are welded onto opposed plane surfaces of the bolster and made of steel, characterised by a sintered steel bolster (2) which has approximately the same hardness as the material of the tang (3), which hardness is less than that of the blade material, wherein this bolster has a continuous hardness gradient in the region of the junction between bolster (2) and blade (1), and wherein the weld joint betwen blade and bolster is a flash butt weld joint.

## Revendications

1. Couteau composé d'une lame (1), d'une mitre (2) et d'une soie (3), dans lequel la soie et la lame sont soudées sur des surfaces de plan opposées de la mitre et sont faites en acier, caractérisé par une mitre (2) en acier fritté, présentant une dureté à peu près égale à celle du matériau de la soie (3) et d'une dureté inférieure à celle du matériau de la lame, cette mitre présentant un profil de dureté continu dans la zone de transition, entre la mitre (2) et la lame (1), et le point de liaison par soudure entre lame et mitre étant une liaison par soudure par étincelage bout à bout.
